# FASCICULE DE BREVET EUROPEEN

(11) **EP 0 041 457 B1**
(45) Date de publication et mention de la délivrance du brevet: **27.08.1986**
(21) Numéro de dépôt: 81400869.4
(22) Date de dépôt: 29.05.1981
(51) Int. Cl.: G07F 9/06

(54) **Appareil distributeur, à caissette amovible et installation de gestion de caissettes**
Ausgabeautomat, mit herausnehmbarer Geldkassette und Verwaltungseinrichtung für diese Kassetten
Dispensing apparatus, with removable money box and operating device for this money box

(30) Priorité: 30.05.1980 FR 8012100
(43) Date de publication de la demande: 09.12.1981
(73) Titulaire: Serres, Bernard, F-94260 Fresnes (FR); Decrae, Jean, F-92130 Issy-Les-Moulineaux (FR); Doucet, Joel, F-92130 Issy-Les-Moulineaux (FR)
(72) Inventeur: Serres, Bernard, F-94260 Fresnes (FR); Decrae, Jean, F-92130 Issy-Les-Moulineaux (FR); Doucet, Joel, F-92130 Issy-Les-Moulineaux (FR)
(74) Mandataire: Cabinet Martinet & Lapoux

## Description

La présente invention concerne un appareil de distribution automatique à titre onéreux de produits ou de services, tel que défini dans le préambule de la revendication 1. L'invention concerne aussi une installation de collecte et de vérification du contenu des caissettes d'appareils distributeurs conformes à l'invention.

D'une manière générale, les appareils distributeurs automatiques auxquels se réfère l'invention sont par exemple:
- des appareils distributeurs de produits tels que copies, tickets de transport, confiseries, petits objets, journaux, livres, monnaies (changeurs de billets et machines à sous) etc...
- des appareils distributeurs de services tels que communications téléphoniques automatiques (postes publics), durées d'autorisation de stationnement (parcomètres), jeux (flippers), etc...

Pour tous ces appareils distributeurs, l'usager obtient le produit ou le service sélectionné par insertion de pièces de monnaie et/ou fiduciaires (billets ou jetons). Après reconnaissance et comptabilisation des divers types de pièces ou de billets, ceux-ci subissent un aiguillage puis un stockage momentané, se terminant soit par l'encaissement lorsque le produit ou le service est obtenu, soit par la restitution dans le cas contraire.

Que l'appareil rende la monnaie ou non, par recyclage éventuel des pièces ou billets, une certaine somme d'argent est présente à un instant donné dans la caissette amovible. Pour un parc d'appareils distributeurs d'une même catégorie, un ou des préposés effectuent le relevage périodique des caissettes pleines pour les remplacer par des caissettes vides de monnaie.

Dans les appareils distributeurs connus, la caissette est inaccessible aux utilisateurs et est logée dans un compartiment à porte fermée à clé. Bien que la caissette soit scellée, des détournements d'une partie de la recette peuvent être néanmoins réalisés entre l'instant du retrait de la caissette pleine de l'appareil et l'arrivée de celle-ci au centre de gestion des caissettes. Les risques sont d'autant moins grands pour une personne mal intentionnée que, pour certains appareils distributeurs (notamment de services) la somme réellement encaissée dans la caissette est toujours supérieure à la recette théorique correspondant aux services réellement rendus et seule actuellement vérifiable. Ainsi, pour un poste téléphonique public, la recette théorique est indiquée par le compte du compteur de taxes inséré dans l'appareil et/ou du compteur de taxes au central de rattachement. Dans la plupart des cas, l'usager emploie l'appareil pour une communication qui a une durée généralement inférieure à celle correspondant réellement aux nombres de pièces encaissées. Dans les appareils distributeurs de produits, la différence entre la recette théorique et la recette encaissée peut provenir d'un mauvais fonctionnement de l'appareil qui, par exemple, encaisse la monnaie sans délivrer le produit sélectionné.

Certains appareils distributeurs connus sont munis de dispositifs de mémorisation et d'affichage des recettes encaissées à l'occasion de chaque opération de distribution. Mais les indications données par ces dispositifs sont seulement destinées à permettre à l'usager de vérifier s'il a ou non introduit la somme nécessaire pour l'exécution de l'opération.

Un appareil distributeur connu, tel qu'un appareil téléphonique public, possède une caissette fermée par plombage contenant un ou plusieurs compteurs. Les comptes des compteurs sont lisibles de l'extérieur de la caissette. Cet appareil distributeur est décrit dans la DE-A-2 112 414. Les compteurs sont des compteurs électromagnétiques ou électroniques qui sont reliés électriquement à l'appareil distributeur par enfichage de la caissette dans l'appareil. Les compteurs ne comptent que les pièces différentes encaissées dans la caissette et sont remis à zéro par le releveur de caissette, soit manuellement, soit électriquement pendant ou après le retrait des pièces de la caissette. Le releveur lit les différents nombres de pièces affichés par les compteurs, une telle lecture étant source d'erreur. La demande de brevet DE-A-2 112 414 ne prévoit aucun moyen pour comparer automatiquement les comptes indiqués par les compteurs avec les nombres de pièces réellement encaissées. En outre, aucun moyen n'est prévu pur relever automatiquement des informations utiles ultérieurement à la gestion des appareils distributeurs et des caissettes.

Le GB-A-1 559 161 propose un appareil distributeur remédiant en partie aux inconvénients précédents. Cet appareil distributeur est un appareil de divertissement du genre machine à sous. Il comprend une caissette amovible recevant les différentes pièces encaissées, et des moyens électroniques incluant un microprocesseur, une interface et une mémoire d'instructions. Les moyens électroniques commandent le fonctionnement de différents organes électromécaniques de l'appareil ainsi que l'écriture d'informations dans une mémoire non-volatile à l'état solide.

Les informations mémorisées peuvent être des nombres de pièces différentes encaissées, des nombres de pièces différentes remboursées ainsi qu'un nombre de jeux joués. La mémoire est complètement séparée de la caissette et est enfichable à l'intérieur de l'appareil par un releveur autorisé. La mémoire enfichable peut être extraite pour être lue au moyen d'un dispositif de lecture spécial qui est en possession du releveur ou qui est disponible dans un centre de gestion éloigné. Cependant, le fait que la mémoire soit complètement séparée de la caissette, contribue à augmenter les manipulations de mémoire et de caissette et donc les risques d'erreur lorsque les recettes dans les caissettes sont vérifiées dans un centre de gestion.

Si une telle mémoire non-volatile est introduite dans une caissette selon la DE-A-2 112 414, à la place des compteurs électroniques, celle-ci, tout comme les compteurs électroniques, ne permet pas de gérer rapidement et automatiquement de telles caissettes. En effet, la mémoire est une mémoire non-volatile, du type mémoire morte EROM programmable et effaçable par rayonnement ultra-violet. Par définition, une telle mémoire non-volatile présente l'inconvénient que l'opération de lecture est d'un prix élevé et conduit immédiatement à la destruction des informations mémorisées. Dans ce cas, certaines informations ne peuvent être utilisées plusieurs fois, telles que par exemple des informations de sécurité utilisables aussi bien dans le centre de gestion que dans les appareils distributeurs.

La présente invention a donc pour but de fournir un appareil distributeur à caissette incluant une mémoire ne présentant pas les inconvénients précédents. En outre, l'invention vise à fournir une installation de collecte et de vérification du contenu des caissettes, dans laquelle, grâce aux caractéristiques des mémoires caissettes, la vérification des recettes encaissées peut être effectuée automatiquement en même temps que l'ouverture des caissettes et la lecture informations supplémentaires écrites dans les mémoires des caissettes.

Selon l'invention, ce but est atteint par un appareil distributeur automatique à titre onéreux de produits ou de services tel que défini dans la revendication 1. Le fait que la mémoire contenue dans la caissette soit une mémoire RAM, c'est-à-dire une mémoire volatile à accès direct aussi bien en écriture qu'en lecture, permet notamment une lecture d'informations dans la mémoire par le microprocesseur de l'appareil distributeur, lesquelles informations étant écrites dans l'installation distante de gestion des caissettes et servant notamment à des fins de sécurité. En outre, la lecture des informations mémorisées au retour de la caissette pleine de pièces dans l'installation est effectuée rapidement, sans faire appel à des moyens très coûteux. Certaines de ces informations peuvent être lues sans être effacées et donc être réutilisées plusieurs fois, par exemple, lorsque la mémoire contient un numéro d'identification d'un appareil distributeur déterminé.

Les moyens électroniques de commande constitués par un microprocesseur sont connectables par son bus à des moyens de connexion de la caissette. La caissette loge alors en outre des circuits d'interface nécessaires entre la mémoire RAM et le bus.

Outre les avantages déjà évoqués, les caissettes munies de mémoires que permet de réaliser l'invention se prêtent particulièrement bien à la collecte et à la vérification automatiques et rapides de leur contenu dans une installation conforme à l'invention et disposée au centre de gestion des caissettes.

A cette fin, une installation de collecte et de vérification du contenu des caissettes d'appareils distributeurs selon l'invention est telle que déterminée dans la revendication 8.

Afin de s'affranchir, dans une certaine mesure, de toute ouverture de la caissette pleine par un releveur malintentionné, une caissette selon l'invention a de préférence son ouverture d'accès aux pièces maintenue fermée pendant son transport et son insertion das l'appareil distributeur, par cerclage d'un lien à extrémités reliées par sceau, soudure, agrafage, pression ou analogue. Dans ce cas l'installation au centre de gestion comporte une machine à cercler et décercler les caissettes.

D'autres avantages de la présente invention apparaîtront plus clairement à la lecture de la description qui suit de plusieurs exemples de réalisation et des dessins annexés correspondants, dans lesquels:
- la Fig. 1 est un bloc-diagramme schématique d'un appareil distributeur du genre poste télépho₋ nique public incluant une caissette à mémoire RAM selon l'invention;
- les Figs. 2 et 3 sont des vues de face et de côté d'une caissette, respectivement à l'état fermé et à l'état ouvert, logée dans le réceptacle de l'installation du centre de gestion des caissettes; et
- la Fig. 4 est un bloc-diagramme schématique de l'organisation de ladite installation.

La réalisation préférée décrite ci-après concerne un appareil distributeur du genre poste téléphonique public à encaissement ou à prépaie- ment.

Le bloc A de la Fig. 1 dédigne cet appareil distributeur et on y a représenté schématiquement les principaux blocs fonctionnels que tout poste téléphonique public moderne contient.

L'appareil distributeur A comporte un poste téléphonique 1 desservi par une ligne téléphonique 2, un détecteur d'impulsions de taxe 3, un compteur de taxe 4 et une unité mécanique et électronique d'encaissement 5. D'une manière classique, le détecteur 3 détecte et met en forme les impulsions de taxe transmises par le central téléphonique de rattachement de la ligne 2 dès que le central a établi la communication entre le poste 1 et le poste téléphonique de l'abonné demandé. Pour une communication taxée à la durée, la période de base des impulsions de taxe dépend de la zone géographique d'affectation de l'abonné demandé. Le compteur de taxe 4 compte les impulsions de taxe. Après chaque impulsion détectée, son compte ntc est comparé au nombre de taxe ntcm correspondant à la communication demandée, c'est-à-dire correspondant à la zone de taxation du numéro demandé et à la somme encaissée. Comme il est connu, le compte de taxe ntcm élaboré par l'unité 5 dépend de la durée de la communication calculée en fonction du rapport de la somme encaissée et du coût de la taxé de base, pour la zone de taxation du numéro demandé.

L'unité 5 comporte tous les moyens électromécaniques permettant d'encaisser la monnaie et, éventuellement de rendre la monnaie au cas où la communication n'a pu être établie, et tous lës moyens électroniques permettant de calculer le nombre ntcm et de compter pour chaque communication le nombre de pièces de monnaie (et/ou fiduciaires) np, à np_{K} de chaque type 1 à K encàis- sées. K désigne le nombre de types de pièces que peut encaisser l'appareil. Comme on le verra plus loin, dès que le compte de taxe ntc du compteur 4 est égal au compte maximal ntcm, un microprocesseur 6 comparant en permanence ces deux comptes provoque l'interruption de la communication, par exemple en déclenchant, à travers le fil 10, l'envoi d'une impulsion de raccrochage transmise par le poste 1 sur la ligne téléphonique 2. Il remet à zéro (RAZ) le compteur de taxe 4 et les compteurs de pièces de l'unité 5. Le microprocesseur peut également commander une minuterie (non représentée) qui affichera à l'utilisateur de l'appareil A que la communication sera bientôt interrompue.

Dans les postes téléphoniques publics actuels, l'unité 5 comporte également un compteur annexe et un afficheur associé qui n'est pas visible par l'utilisateur et qui peut être lu à l'intérieur de l'appareil par le préposé affecté au relèvement des sommes encaissées après ouverture de la porte d'accès. De tels compteur et afficheur sont généralement affectés au nombre d'impulsions de taxes de base cumulées NTC, relativement à toutes les communications établies.

L'unité 5 transmet à travers le bus 50, le compte de taxe cumulée ntcm pour chaque communication établie et également les nombres de pièces n_{P1} à np_{K} réellement encaissées. D'autres paramètres peuvent être également délivrés sur le bus 50, comme on le verra plus loin.

Ces données sont gérées au moyen du microprocesseur 6 qui est propre à retransmettre, après traitement, ces données, et d'autres éventuellement, à une mémoire à accès aléatoire RAM 7 incluse dans la caissette d'encaissement C de l'appareil distributeur A. Le microprocesseur est par exemple du type RCA 1802.

Comme il est connu, une structure à microprocesseur comprend une mémoire morte d'instructions ROM 60, c'est-à-dire à adressage uniquement en lecture, et une mémoire de données RAM 61. Les mémoires 60 et 61 sont reliées au microprocesseur 6 à travers un bus unidirectionnel d'adresses 62, un bus bidirectionnel de commandes 63 et un bus bidirectionnel de données 64. Les bus 62, 63 et 64 relient également le microprocesseur 6 à la mémoire 7 de la caissette C, à travers une interface entrée/sortie 70. Dans le cas où la mémoire de données 61 est destinée à n'enregis- ter qu'un faible nombre de mots, celle-ci peut être constituée par les registres internes du microprocesseur 6.

Le circuit intégré comprenant essentiellement l'interface 70 et la mémoire 7 est logé à l'intérieur de la caissette C et se comporte vis-à-vis du microprocesseur comme une unité périphérique. Les bornes de l'interface 70 sont reliées aux bornes 62, 63, 64 à travers un connecteur 71 constitué par deux borniers à prises femelles et mâles coopérantes. L'un des borniers est fixé à l'ossature de l'appareil distributeur A et l'autre bornier est fixé au corps de la caissette C. Les prises mâles sont enfichées dans les prises femelles lors de l'introduction de la caissette C dans le logement de l'appareil A prévu à cet effet.

Afin de sauvegarder les données mémorisées dans la mémoire 7 pendant le transport de la caissette, le circuit intégré supporté par la caissette est muni d'une alimentation autonome. Cette dernière peut être constituée d'un limiteur de tension 72 et d'un condensateur 73 connectés en parallèle entre les bornes d'alimentation 74 de la mémoire 7 et, à travers le connecteur 71, aux bornes d'alimentation 65 du microprocesseur 6. Le condensateur 73 se charge dès l'enfichage des borniers du connecteur 71 et maintient sous tension la mémoire 7 en état d'attente (dit «stand by» en américain) lorsque la caissette est hors de l'appareil distributeur A. La capacité du condensateur 73 est choisie de préférence pour maintenir l'alimentation de la mémoire 7 pendant 24 heures environ. Le condensateur 73 est notamment utilisé lorsque la mémoire 7 est réalisée en technologie CMOS, ce qui permet de réduire la consommation en diminuant la tension d'alimentation. Le limiteur de tension 72 contribue à protéger le condensateur 73 contre des interventions accidentelles ou malveillantes. Il est composé d'un circuit en T inversé relativement aux bornes d'alimentation 65, comprenant une diode série 75 et une diode de Zener parallèle 76.

Bien entendu, d'autres variantes peuvent être conçues pour l'alimentation de la mémoire 7. Par exemple, cette alimentation peut être constituée par une source d'énergie complètement autonome, telle qu'une micropile ayant une autonomie d'un an environ. Dans tous les cas, les composants électroniques contenus dans la caissette sont fixés sur une carte à circuit imprimé qui peut être éventuellement enrobée et qui est logée contre une paroi interne de la caissette.

On décrit maintenant le fonctionnement du microprocesseur 6 relativement aux transferts des données dans la mémoire 7 de la caissette C. Le logiciel propre au fonctionnement normal de l'appareil distributeur A et à son contrôle sous la commande de l'ensemble 5 + 6 ne sera pas décrit en détail, celui-ci n'appartenant pas au domaine de l'invention, et étant analogue à celui destiné aux appareils distributeurs connus incluant un microprocesseur. La mémoire de données 61 permet de mémoriser toutes les données intermédiaires relatives à une communication téléphonique, le nombre d'impulsions de taxe cumulées NTC, les nombres de pièces de chaque type cumulées NP, à NP_{K} réellement encaissées, et éventuellement des données statistiques. La mémoire morte 60 contient, outre les mots relatifs aux instructions du microprocesseur suivant le logiciel préétabli, un mot NAP d'identification de l'appareil distributeur et éventuellement des mots prédéterminés correspondant à ceux mémorisés dans la mémoire 7 d'une caissette vierge 6 destinée à être introduite dans l'appareil A.

Dès l'ouverture du compartiment d'accès 66 à la caissette 6 dans l'appareil distributeur A, un contact se ferme pour signaler au microprocesseur 6 qu'il doit transférer certaines données de la mémoire 61 dans la mémoire 7. Ces données sont au moins le nombre de taxes cumulées NTC et les nombres de pièces cumulées NP, à NP_{K}.

Le releveur de caisse enlève la caissette pleine et la remplace par une caissette vide. Un programme de contrôle de la mémoire 7 de la nouvelle caissette est automatiquement ordonné par détection de la mise sous tension de l'interface entrée/sortie 70. Le programme est composé d'un sous - programme récurrent relatif aux adresses de la mémoire 7. Toutes les opérations de sous-programme transitent à travers l'accumulateur du microprocesseur 6. Elles sont les suivantes pour le mot initial M de chaque cellule de la mémoire 7, également mémorisé dans la mémoire 60:
-chargement de l'accumulateur avec un mot M' contenu dans la mémoire 60, celui-ci étant en fait contenu avec l'adresse correspondante de la mémoire 7 dans le champ d'adressage du mot d'instruction;
- lecture de l'adresse correspondante de la mémoire 7;
- chargement de l'accumulateur avec le mot M contenu dans la cellule adressée dans la mémoire 7;
- comparaison des mots M et M'; et
- si les mots M et M' sont identiques, le sous-programme est réinitialisé pour le contrôle du contenu de l'adresse suivante de la mémoire 7; ou
-si les mots M et M'sont différents, le microprocesseur 5 avertit au releveur que la nouvelle caissette est défectueuse par affichage sur un afficheur 67 d'un code de défaut, mémorisé dans la mémoire morte 60, et/ou par un signal puissant dans l'écouteur du combiné du poste 1 à travers une liaison spéciale d'alarme 10 entre le microprocesseur 6 et le poste téléphonique 1; dans ce dernier cas, le releveur remplace la caissette défectueuse par une nouvelle caissette et le cycle des sous-programmes précédents se déroulent à nouveau.

Si la caissette introduite est conforme, des sous-programmes analogues au précédent ont indiqué l'égalité de mots M et M' pour les mots contenus aux adresses de la mémoire 7 relatives aux données initiales suivantes:
- NAP: numéro d'identification de l'appareil A;
- NTV: nombre de taxes téléphoniques cumulées par l'appareil A au moment de l'introduction de la caissette vide de monnaie;
- NTC: nombre de taxes téléphoniques cumulées par l'appareil A juste avant le retrait de la caissette pleine;
- NP, à NP_{K}: nombre de pièces de chaque type réellement encaissées pendant le fonctionnement de l'appareil avec la caissette; et
- éventuellement, des données statistiques D S relatives aux nombres de communications urbaines et interurbaines, nationales, internationales, efficaces, inefficaces, aux nombres de prises de ligne, de décrochages, etc.... qui sont décelés par le microprocesseur 6 en liasion avec les organes 1,4 et 5 et mémorisés dans la mémoire 61 pendant le fonctionnement de l'appareil A.

Selon une autre variante, plus simple, les mots M sont tous égaux à zéro et le programme d'initialisation précédent se résume à vérifier si toutes les cellules de la mémoire 7 sont vides.

Après ce programme de contrôle, le microprocesseur déclenche le programme d'enregistrement suivant:
- lecture du numéro d'identification NAP dans la mémoire 60 et de l'adresse de cellule correspondante de la mémoire 7;
- chargement de NAP dans cette dernière cellule;
- lecture de NTV dans la mémoire 61 et de l'adresse de la cellule correspondante de la mémoire 7; et
- chargement de NTV dans cette dernière cellule.

On notera que, après chaque changement de caissette, le nombre NTC pour la caissette pleine devient le nombre NTV pour la caissette vide.

La porte du compartiment d'accès 66 est alors refermée et l'appareil est prêt à fonctionner normalement. Lors du retrait de la caissette, les transferts des données NTC, NP₁ à NP, et DS de la mémoire 61 vers la mémoire 7 sont effectuées rapidement par fermeture du contact du compartiment d'accès, selon des sous-programmes analogues à ceux décrits précédemment.

D'autres variantes peuvent être envisagées. En effet, selon la variante précédente, la mémoire 7 n'enregistre aucune donnée pendant le fonctionnement normal de l'appareil A. Bien que ceci a l'avantage de permettre l'arrêt de l'alimentation de la mémoire 7 par l'interface entrée/sortie 70, pendant le fonctionnement normal, et par suite, de réduire la consommation en courant, mais également de toutes malveillances à l'égard de la mémoire 7, il apparaît que la mémoire 7 fait double emploi avec certaines cellules de la mémoire 61. En effet, les nombres NTC et NP₁ à NP_{K} peuvent être directement mémorisés dans la mémoire 7, et, non plus dans la mémoire 61 pendant le fonctionnement normal de l'appareil A. Cette seconde variante a l'avantage notable de ne pas permettre le fonctionnement du microprocesseur et donc de l'appareil A sans caissette.

Dans tous les cas, relativement à la mémoire 7 (ou 61) la fin de chaque communication provoque le sous-programme suivant:
- chargement de l'accumulateur avec le compte ntc du compteur de taxes 4, à travers le bus 40;
- lecture du compte de taxes cumulées NTC dans la mémoire 7 (ou 61);
- incrémentation de l'accumulateur avec NTC;
- écriture du nouveau compte de taxes cumulées NTC dans la mémoire 7 (ou 61); et
- remise à zéro (RAZ) du compteur 4 à travers le bus 40.

Selon d'autres variantes, le compteur de taxes 4 est supprimé, et le détecteur 3 transmet directement les impulsions de taxe convenablement mises en forme au microprocesseur 6. Le sous-programme précédent est alors effectué pour chaque impulsion de taxe, avec une incrémentation d'une unité de l'accumulateur.

Chaque encaissement de pièces d'un type k, K variant entre 1 et K, déclenche le sous-programme suivant à la fin de chaque communication:
- chargement de l'accumulateur avec le compte npₖ du compteur de pièces k de l'unité 5, à travers le bus 50;
- lecture du nombre de pièces cumulées NPₖ dans la mémoire 7 (ou 61);
- incrémentation de l'accumulateur avec NPₖ;
- écriture du nouveau nombre NPₖ dans la mémoire 7 (ou 61); et
- remise à zéro (RAZ) du compteur de pièces k, à travers le bus 50.

Selon d'autres variantes, les compteurs de pièces 1 à K de l'unité 5 peuvent être supprimés, et les détecteurs des pièces 1 à K de l'unité 5 transmettent directement au microprocesseur 6 une impulsion convenable chaque fois qu'une pièce est détectée, ladite impulsion ou le fil de transmission de cette impulsion identifiant le type de la pièce encaissée. Le sous-programme précédent est alors effectué pour chaque pièce encaissée, avec une incrémentation d'une unité de l'accumulateur.

Ces diverses variantes sont facilement concevables par l'homme du métier, en choisissant les logiciels adéquats du microprocesseur 6.

On décrit maintenant le centre de gestion des caissettes pleines de monnaie. Celui-ci a trois fonctions essentielles, à savoir le déscellement des caissettes pleines et le scellement des caissettes vides, le traitement des données mémorisées dans la mémoire 7 de chaque caissette pleine et le chargement des données d'initialisation M' dans la mémoire 7 des caissettes vides, et vidage de la monnaie des caissettes pleines et comptabilisation de ces dernières.

En ce qui concerne la première fonction, on se réfère aux Figs. 2 et 3. Une caissette C se présente sous la forme d'un corps parallélépipédique dont le fond 80 est une paroi montée à pivotement permettant le vidage des pièces de monnaie (et/ ou fiduciaires). Comme il est connu, une autre paroi de la caissette comporte une fente à organe coulissant. Cette fente est déverrouillée automatiquement lors de l'encastrement de la caissette dans le logement correspondant de l'appareil distributeur, afin de recevoir par gravité les pièces provenant des organes mécaniques d'encaissement de l'unité 5. Dès son retrait de l'appareil, cette fente est verrouillée automatiquement.

Les caissettes des distributeurs connus sont verrouillées; néanmoins le volet supérieur peut être ouvert par malveillance lors du transport de la caissette et une partie de la recette peut être subtilisée. Pour se prémunir contre de tels agissements, une caissette est de préférence scellée lors de son transfert et de son introduction dans l'appareil A. Par exemple, l'ouverture de la caissette est scellée par un fil à extrémités reliées par un sceau en plomb, analogue à celui utilisé pour les compteurs d'eau ou d'électricité. Cependant, on sait qu'un tel plombage peut être facilement falsifié. C'est pourquoi, de préférence, la caissette est cerclée par un lien adéquat 81 empêchant l'ouverture du fond 80. Ce lien 81 peut être en matière plastique inextensible, telle qu'une tresse de nylon soudée à chaud. Il peut être également en matière métallique légère appropriée se présentant sous la forme d'une bande qui après coupure à la longueur convenable a ses extrémités reliées par soudure, agrafage, thermocom- pression, pliure et pression, ou analogue.

Bien entendu, le verrouillage de l'ouverture de la caissette par son fond 80 peut être obtenu au moyen d'une serrure et d'une clé que possédera le responsable recevant les caissettes pleines. Cependant cette solution se prête mal à un traitement automatique des caissettes ce qui n'est pas le cas pour les solutions précédentes.

La caissette illustrée aux Figs. 2 et 3 possède une paroi supérieure 82 dont deux arêtes parallèles en saillies 83 formant languettes permettent le guidage et la suspension de la caissette aussi bien dans le logement correspondant de l'appareil distributeur que dans un réceptable 84 du centre de gestion. Outre les deux rails horizontaux 85 coopérant avec les languettes 83, le réceptacle 84 comprend une barre verticale 86 (Fig. 3) contre laquelle vient buter la caissette C. Cette barre 86 comporte un bornier qui coopère avec le bornier de la caissette pour former un connecteur 71', analogue au connecteur 71, qui permet de relier le circuit intégré interne à la caissette à une unité de commande 90. Cette unité 90 est également organisée autour d'un microprocesseur.

L'unité de commande est reliée par des bus bidirectionnels à un organe de gestion des caissettes 91, à une machine à décercler et cercler automatique 92, à travers une interface entrée/ sortie 93, et à une machine à trier les pièces de monnaie (et/ou fiduciaires) 94, comme montré à la Fig.4. La machine à cercler et décercler 92 commande, en outre, le mouvement de va-et-vient d'un couteau 95 et d'un poussoir 97, par l'intermédiaire d'électro-aimants par exemple. Dès que les borniers du connecteur 71' sont reliés, la détection de la mise sous tension de l'interface entrée/ sortie 70 du circuit intégré interne à la caissette déclenche le programme suivant. En premier lieu, la mémoire 7 est mise sous tension et le condensateur 73 est rechargé si la caissette comporte un tel condensateur. Puis l'unité de commande 90 lit les différentes informations contenues dans la mémoire 7 selon le sous-programme suivant:
- lecture du numéro d'identification NAP de l'appareil distributeur A auquel a été affectée la caissette, afin de permettre l'adressage des cellules de la mémoire vive de l'unité 90 qui contiennent notamment l'information NTC relative au relevé de la recette précédente assignée à l'appareil, l'information NTC devant être égale à NTV de la caissette à traiter;
-comparaisons de ces informations respectivement avec celles contenues et lues dans la mémoire RAM 7 afin de vérifier s'il y a cohérence entre ces informations;
- vérification de la disponibilité de la machine à trier 94, celle-ci pouvant être affectée à d'autres ensembles 84 - 90 - 92;
-envoi d'un signal de commande de décerclage à la machine 92 qui, au moyen du couteau 95, rompt le lien 81, ce qui provoque, par gravité, l'ouverture du fond 80 et le déversement des pièces de la caissette dans la machine à trier 94 à travers un entonnoir 96;
- après triage des pièces par la machine à trier 94, celle-ci transmet à l'unité de commande 90 les nombres NO,' à NP_{K}' des différentes pièces contenues dans la caissette à son arrivée au centre de gestion;
- l'unité de commande 90 compare ces nombres NP₁' à NP_{K}' à ceux NP, à NP, enregistrés dans la mémoire 7 et correspondant aux pièces réellement encaissées;
- quel que soit le résultat de la comparaison, l'unité de commande 90 transmet les nombres NP, à NP_{K}, NP,' à NP_{K}' et NTC ainsi que les données statistiques DS et le numéro d'identification NAP à l'organe de gestion 91 qui analysera ces nombres en vue d'établir des fiches de contrôle périodique relatif au poste téléphonique public; cette analyse est bien connue de la technique de gestion d'un parc d'appareils et ne sera pas décrit plus amplement;
- puis l'unité de commande envoie un signal de commande de cerclage à la machine 92 qui au moyen du poussoir monté à pivotement 97 referme le fond 80 et cercle la caissette vide par un lien 81;
- enfin l'unité de commande 90 écrit dans la mémoire 7 des données d'initialisation M; la caissette vide est à nouveau prête pour un nouvel encaissement.

Si au moins l'une des comparaisons des nombres NP, à NP_{K} avec les nombres NP,' à NP_{K}' n'indique pas l'égalité, une alarme est déclenchée en 98 sous la commande de l'unité 90. L'effacement des données contenues dans la mémoire 7 par les données d'initilisation M n'est ordonnée, dans ce cas, que par commande manuelle, au moyen d'un bouton-poussoir par exemple.

Bien que l'invention ait été décrite en référence à une réalisation préférée, d'autres variantes peuvent être envisagées dans le cadre des revendications annexées, pour chaque type d'appareil distributeur. Par exemple, les données NTV et NTC seront relatives aux durées cumulées pour un parcmètre.

Par ailleurs, l'installation du centre de gestion peut être conçue plus simplement, par commande manuelle des différents organes mécaniques tels que le couteau 95, le poussoir 97, ou par procédure manuelle du décerclage et ouverture et du cerclage et fermeture de la caissette. Les données mémorisées dans la mémoire 7 d'une caissette pleine peuvent être indiquées sur un écran d'affichage et peuvent être comparées visuellement avec le résultat du tri affiché sur la machine à trier. Cette comparaison peut ou non être reportée sur une imprimante.

Dans la variante d'installation automatique, au lieu que les différentes opérations soient effectuées au même endroit, un convoyeur à bande peut être envisagé pour transporter les caissettes et les arrêter devant différents postes pour effectuer respectivement le décerclage, l'ouverture de la caissette, le tri des pièces, le traitement des données dans la mémoire 7, la fermeture et le cerclage de la caissette. Ce convoyeur peut également comprendre plusieurs voies pour aiguiller et rassembler les caissettes d'appareils distributeurs d'une même zone géographique.

## Revendications

1. Appareil distributeur automatique à titre onéreux de produits ou de services comprenant des moyens électromécaniques (5) pour compter des pièces de monnaie différentes ou analogues encaissées (NP, à NP_{K}), des moyens électroniques (6, 60, 61) incluant un microprocesseur (6) pour commander le fonctionnement de l'appareil (A), une caissette amovible (C) maintenue fermée par cerclage d'un lien (81) pour encaisser lesdites pièces, et des moyens (7, 70, 72, 73) inclus dans la caissette (C) et connectables (71) aux moyens électroniques (6) simultanément à l'introduction de la caissette (C) dans l'appareil (A) pour mémoriser des nombres (NP, à NP_{K}) de pièces encaissées sous la commande des moyens électroniques (6, 60, 61) pendant le fonctionnement de l'appareil avec la caissette, caractérisé en ce que les moyens pour mémoriser comprennent une mémoire à accès aléatoire (7) du type RAM et des moyens (70, 72, 73) pour maintenir en permanence l'alimentation de la mémoire RAM lorsque la caissette (C) est retirée de l'appareil (A) et les moyens pour mémoriser (7, 70, 72, 73) sont déconnectés des moyens électroniques (6, 60, 61), ladite mémoire RAM (7) mémorisant également d'autres informations (NAP, NTV, NTC, DS) que les nombres de pièces (NP, à NP_{K}) pendant le fonctionnement de l'appareil (A) avec la caissette (C).

2. Appareil distributeur selon la revendication 1, caractérisé en ce que les moyens pour maintenir l'alimentation de la mémoire (70, 72, 73) comprennent une alimentation autonome.

3. Appareil distributeur selon la revendication 1, caractérisé en ce que les moyens pour maintenir l'alimentation de la mémoire (70, 72, 73) sont rechargeables par connection à des bornes d'alimentation (65) des moyens électroniques (6) pendant que la caissette (C) est logée dans l'appareil (A).

4. Appareil distributeur selon la revendication 3, caractérisé en ce que les moyens rechargeables pour maintenir l'alimentation de la mémoire comprennent un condensateur (73) et un limiteur de tension (72) pour protéger le condensateur (73) en charge.

5. Appareil distributeur conforme à l'une quelconque des revendications 1 à 4, caractérisé en ce que la mémoire RAM (7) mémorise, outre les nombres de pièces de monnaie différentes encaissées (NP, à NP_{K}), un numéro d'identification de l'appareil (NAP) et/ou des caractéristiques (NTV, NTC) et/ou des données statistiques (DS) des produits ou services distribués par l'appareil distributeur, par écriture automatique sous la commande dudit microprocesseur (6) avant le retrait de la caissette (C), dès l'ouverture d'un compartiment (6) d'accès à la caissette dans l'appareil (A) ou pendant le fonctionnement de l'appareil (A) avec la caissette.

6. Appareil distributeur conforme à la revendication 5, caractérisé en ce que la mémoire RAM (7) contient, avant insertion de la caissette (C) dans le compartiment (66), des données prédéterminées (M) qui, dès l'insertion de la caissette, sont comparées à celles correspondantes (M') mémorisées dans une mémoire morte (60) du microprocesseur (6) en vue de vérifier les adresses de la mémoire RAM (7) correspondant aux données à mémoriser (NP, à NP_{K}, NTV, NTC; DS) et de signaler (67), le cas échéant, une quelconque erreur d'adressage ou de données prédéterminées (M).

7. Appareil distributeur conforme à l'une quelconque des revendications 1 à 6, pour appareil distributeur de communications téléphoniques du genre poste téléphonique public, caractérisé en ce que la mémoire RAM (7) mémorise le nombre de taxes téléphoniques cumulées (NTV) par l'appareil (A) au moment de l'introduction de la caissette dans l'appareil et le nombre de taxes téléphoniques cumulées (NTC) par l'appareil (A) juste avant le retrait de la caissette.

8. Installation de collecte et de vérification du contenu des caissettes d'appareils distributeurs conformes à l'une quelconque des revendications 1 à 8, caractérisée en ce qu'elle comprend des moyens (92, 95) pour ouvrir la caissette (C), des moyens (90, 94, 96) pour recueillir, trier et compter les pièces différentes contenues dans la caissette et des moyens (90) pour comparer respectivement les nombres mémorisés (NP, à NP_{K}) de pièces différentes dans la mémoire RAM (7) et des nombres de pièces différentes triées (NP₁' à NPK') établis par les moyens pour trier (94) afin de vérifier la cohérence des nombres de pièces réellement encaissées par l'appareil distributeur (A) et des nombres de pièces contenues dans la caissette (C).

9. Installation conforme à la revendication 8, caractérisée en ce qu'elle comprend des moyens (98) pour signaler que l'une des comparaisons desdits nombres (NP, à NP_{K}, NP/ à NPK') n'a pas pour résultat l'égalité.

10. Installation conforme à la revendication 8 ou 9, caractérisée en ce qu'elle comprend des moyens (90) pour recharger les moyens (70, 72, 73) pour maintenir l'alimentation de la mémoire RAM (7) de la caissette (C).

11. Installation conforme à l'une des revendications 8 à 10, caractérisée en ce qu'elle comprend des moyens (90, 91) pour lire et analyser d'autres données (NAP, NTV, NTC, DS) que les nombres de pièces différentes mémorisés dans la mémoire RAM (7) de la caissette (C).

12. Installation conforme à l'une des revendications 8 à 11, caractérisée en ce qu'elle comprend des moyens (92, 97) pour fermer la caissette (C).

13. Installation conforme à la revendication 12, caractérisée en ce que les moyens pour ouvrir et fermer comprennent une machine à décercler et cercler (92) le lien (81) entourant la caissette (C).

14. Installation conforme à l'une des revendications 8 à 13, caractérisée en ce qu'elle est organisée autour d'un convoyeur de caissettes le long duquel différents postes (90, 92, 94, 95, 97) sont prévus pour notamment ouvrir et fermer les caissettes, traiter les données mémorisées dans les mémoires RAM (7) des caissettes (C) et recueillir, trier et compter les pièces différentes contenues dans les caissettes.

## Claims

1. Automatic dispensing apparatus for objects or services subject to payment, comprising electromechanical means (5) for counting different collected coins or the like (NP, to NP_{K}), electronic means (6, 60, 61) including a microprocessor (6) for controlling the operation of the apparatus (A), a removable coin box (C) held closed by hooping with a band (81) to collect said coins, and means (7, 70, 72, 73) included in the coin box (C) and connectable to the electronic means (6) simultaneously to the insertion of the box (C) in the apparatus (A) for storing collected coin numbers (NP, to NP_{K}) under the control of the electronics means (6, 60, 61) during the operation of the apparatus with the coin box, characterized in that the storing means comprises a random access memory (7) of RAM type, and means (70, 72, 73) for permanently holding the power supply of the RAM memory when the coin box (C) is removed from the apparatus (A) and the storing means (7, 70, 72, 73) are disconnected from the electronic means (6, 60, 61), said RAM memory (7) further storing other informations (NAP, NTV, NTC, DS) than the coins numbers (NP, to NP_{K}) during the operation of the apparatus (A) with the coin box (C).

2. Dispensing apparatus according to claim 1, characterized in that the memory power supply holding means (70, 72, 73) comprise an independent power source.

3. Dispensing apparatus according to claim 1, characterized in that the memory power supply holding means (70, 72, 73) are recharged through connection to supply terminals (65) of the electronic means (6) while the coin box (C) is lodged in the apparatus (A).

4. Dispensing apparatus according to claim 3, characterized in that the rechargeable means for holding the memory power supply comprise a capacitor (73) and a voltage limiter (72) for protecting the charged capacitor (73).

5. Dispensing apparatus according to any one of claims 1 to 4, characterized in that the RAM memory (7) stores, in addition to the numbers of different collected coins (NP, to NP_{K}), an apparatus identifying number (NAP) and/or features (NTV, NTC) and/or statistical data (DS) of objects or services dispensed by the dispensing apparatus, by automatic reading under the control of said microprocessor (6) before the removal of the coin box (C), as soon as a coin box compartment (66) housed in the apparatus (A) is opened, or when the apparatus (A) with the coin box operates.

6. Dispensing apparatus according to the claim 5, characterized in that the RAM memory (7) contains, before inserting the coin box (C) in the compartment (66), predetermined data (M) that, as soon as the coin box is inserted, are compared with corresponding ones (M') stored in a read only memory (60) of the microprocessor (6) to verify the RAM memory (7) addresses corresponding to the data to be stored (NP, to NP_{K}, NTV, NTC; DS) and to indicate (67), in case of need, any addressing or predetermined data (M) error.

7. Dispensing apparatus according to any one of claims 1 to 6, relative to a telephone communication dispensing apparatus such as public telephone set, characterized in that the RAM memory (7) stores the number of telephone charges (NTV) cumulated in the apparatus (A) at the time of the coin box insertion into the apparatus, and the number of telephone charges (NTC) cumulated in the apparatus (A) just before the coin box removal.

8. Arrangement for collecting and verifying the contents of the coin box of dispensing apparatuses according to any one of claims 1 to 8, characterized in that it comprises means (92, 95) for opening the coin box (C), means (90, 94, 96) for receiving, sorting and counting the different coins contained in the box, and means (90) for respectively comparing the different coin numbers (NP, to NP_{K}) stored in the RAM memory (6) and sorted different coin numbers (NP₁' to NP_{K}') derived by the sorting means (94) whereby verifying the coherence between the numbers of coins really collected by the dispensing apparatus (A) and the numbers of coins contained in the coin box (C).

9. Arrangement according to claim 7, characterized in that it comprises means (98) to indicate that one of the comparisons of said numbers (NP, to NP_{K}, NP/ to NP_{K}') has not an equality as result.

10. Arrangement according to claim 8 or 9, characterized in that it comprises means (90) for recharging the RAM memory (7) power supply holding means (70, 72, 73) in the coin box (C).

11. Arrangement according to one of claims 8 to 10, characterized in that it comprises means (90, 91) for reading and analysing other data (NAP, NTV, NTC, DS) thant the different coin numbers stored in the RAM memory (7) of the coin box (C).

12. Arrangement according to one of claims 8 to 11, characterized in that it comprises means (92, 97) for closing the coin box (C).

13. Arrangement according to claim 12, characterized in that the opening and closing means comprise a machine (92) for unhooping and hooping the band (89) surrounding the coin box (C).

14. Arrangement according to one of claims 8 to 13, characterized in that it is arranged in conjunction with a coin box conveyor along which various stations (90, 92, 94, 95, 97) are provided particularly to open and close the coin boxes, to process data stored in the RAM memories (7) of the coin boxes (C), and to receive, sort and count the different coins contained in the coin boxes.

## Patentansprüche

1. Münzbetätigter Ausgabeautomat für Produkte oder Serviceleistungen, enthaltend elektromechanische Einrichtungen (5) zum Zählen verschiedener oder gleicher Münzen (NP, bis NP_{K}), elektronische Einrichtungen (6, 60, 61) mit einem Mikroprozessor (6) zum Betätigen der Funktion des Automaten (A), eine herausnehmbare Kassette (C) zum Kassieren der besagten Münzen, die durch die Umfassung eines Bandes (81) geschlossen gehalten wird, und Einrichtungen (7, 70, 72, 73), die in die Kassette eingeschlossen sind, die gleichzeitig mit der Einführung der Kassette (C) in den Automaten (A) mit elektronischen Einrichtungen (6) verbindbar (71) sind, um die Anzahl (NP, bis NP_{K}) der kassierten Münzen auf Befehl der elektronischen Einrichtungen (6, 60, 61) während der Funktion des Automaten mit der Kassette zu speichern, dadurch gekennzeichnet, dass die Speichereinrichtungen einen Speicher mit wahlfreiem Zugriff (7) vom RAM-Typ und Einrichtungen (70,72,73) zur Aufrechterhaltung einer permanenten Stromversorgung des RAM-Speichers für den Fall, dass die Kassette (C) dem Automaten (A) entnommen und die Speichereinrichtungen (7, 70, 72, 73) von den elektronischen Einrichtungen (6, 60,61) getrennt werden, enthält, wobei der besagte RAM-Speicher (7) gleichermassen weitere Informationen (NAP, NTV, NTC, DS), wie die Zahl der Münzen (NP, bis NP_{K}), während der Funktion des Automaten (A) mit der Kassette (C) speichert.

2. Ausgabeautomat nach Anspruch 1, dadurch gekennzeichnet, dass die Einrichtungen zur Aufrechterhaltung der Stromversorgung des Speichers (70, 72, 73) eine autonome Stromversorgung umfassen.

3. Ausgabeautomat nach Anspruch 1, dadurch gekennzeichnet, dass die Einrichtungen zur Aufrechterhaltung der Stromversorgung des Speichers (70, 72, 73) durch Verbindung mit Versorgungsanschlüssen (65) der elektronischen Einrichtungen (6) wiederaufladbar sind, während die Kassette (C) in dem Automaten (A) installiert ist.

4. Ausgabeautomat nach Anspruch 3, dadurch gekennzeichnet, dass die wiederaufladbaren Einrichtungen zur Aufrechterhaltung der Stromversorgung des Speichers einen Kondensator (73) und einen Spannungsbegrenzer (72) zum Schutz des Ladekondensators (73) umfassen.

5. Ausgabeautomat nach irgendeinem der Ansprüche 1 bis 4, dadurch gekennzeichnet, dass der RAM-Speicher (7) ausser der Anzahl der verschiedenen kassierten Münzen (NP, bis NP_{K}) eine Zahl zur Identifizierung des Automaten (NAP) und/ oder Charakteristiken (NTV, NTC) und/oder vorgegebene statistische Daten (DS) der durch den Ausgabeautomaten abgegebenen Produkte oder Serviceleistungen zur automatischen Aufzeichnung unter dem Befehl des besagten Mikropozessors (6) der Öffnung eines Eingangsbehälters (66) der Kassette im Automaten (A) oder während der Funktion des Automaten (A) mit der Kassette (C) speichert.

6. Ausgabeautomat nach Anspruch 5, dadurch gekennzeichnet, dass der RAM-Speicher (7) vor der Einführung der Kassette (C) in den Behälter (66) vorbestimmte Werte (M) enthält, die nach der Einführung der Kassette mit den entsprechenden Werten (M') verglichen werden, die in einem Totspeicher (60) des Mikroprozessors (6) gespeichert sind, um die Adressen des RAM-Speichers (7) zu prüfen, die den zu speichernden Werten (NP, bis NP_{K}, NTV, NTC, DS) entsprechen und gegebenenfalls einen Fehler der Adressierung oder der vorgegebenen Werte (M) anzuzeigen.

7. Ausgabeautomat nach irgendeinem der Ansprüche 1 bis 6 als VerteilungsapparatfürTelefonverbindungen nach Art des öffentlichen Posttelefons, dadurch gekennzeichnet, dass der RAM-Speicher (7) die Zahl der angefallenen Telefongebühren (NTV) im Automaten (A) im Moment der Einführung der Kassette in den Automaten und die Zahl der angefallenen Telefongebühren (NTC) im Automaten direkt vor der Herausnahme der Kassette speichert.

8. Anlage zur Sammlung und Prüfung des Inhalts von Kassetten von Ausgabeautomaten nach irgendeinem der Ansprüche 1 bis 8, dadurch gekennzeichnet, dass sie Einrichtungen (92, 95) zum Öffnen der Kassette (C), Einrichtungen (90, 94, 96) zum Sammeln, Sortieren und Zählen der verschiedenen in der Kassette enthaltenen Stücke und Einrichtungen (90) enthält, um die jeweils gespeicherten Zahlen (NP, bis NP_{K}) der verschiedenen Stücke im RAM-Speicher und die Zahl der verschiedenen sortierten Stücke (NP, bis NP_{K}) zu vergleichen, gebildet durch Einrichtungen zum Sortieren (94), um den Zusammenhang der Zahl der vom Ausgabeautomaten tatsächlich kassierten Stücke und der Zahl der in der Kassette (C) enthaltenen Stücke zu prüfen.

9. Anlage nach Anspruch 8, dadurch gekennzeichnet, dass sie Einrichtungen (98) enthält, die eine Ungleichheit eines Vergleichs der besagten Zahlen (NP, bis NP_{K}, NP,' bis NP_{K}') anzeigen.

10. Anlage nach Anspruch 8 oder 9, dadurch gekennzeichnet, dass sie Einrichtungen (90) zum Aufladen der Einrichtungen (70, 72, 73) zur Aufrechterhaltung der Stromversorgung des RAM-Speichers (7) der Kassette (C) enthält.

11. Anlage nach einem der Ansprüche 8 bis 10, dadurch gekennzeichnet, dass sie Einrichtungen (90, 91) zum Lesen und Analysieren der übrigen Werte (NAP, NTV, NTC, DS), wie der Zahl der in dem RAM-Speicher (7) der Kassette (C) gespeicherten verschiedenen Stücke enthält.

12. Anlage nach einem der Ansprüche 8 bis 11, dadurch gekennzeichnet, dass sie Einrichtungen (92, 97) zum Verschliessen der Kassette (C) enthält.

13. Anlage nach Anspruch 12, dadurch gekennzeichnet, dass die Einrichtungen zum Öffnen und Verschliessen eine Maschine zum Abnehmen und Anbringen (92) des die Kassette (C) umschliessenden Bandes (81) enthält.

14. Anlage nach einem der Ansprüche 8 bis 13, dadurch gekennzeichnet, dass sie um einen Kassettenförderer herum angeordnet ist, an welchem entlang verschiedene Geräte (90, 92, 94, 95, 97) vorgesehen sind, insbesondere zum Öffnen und Schliessen der Kassetten, Behandeln der im RAM-Speicher (7) die Kassetten (C) gespeicherten Werte und Sammeln, Sortieren und Zählen der in den Kassetten enthaltenen verschiedenen Stücke.
